# EUROPÄISCHE PATENTANMELDUNG

(11) **EP 4 613 391 A1**
(43) Veröffentlichungstag der Anmeldung: **10.09.2025**
(21) Anmeldenummer: 24162135.8
(22) Anmeldetag: 07.03.2024
(51) Int. Cl.: B21B 1/46

(54) **GIESSWALZANLAGE UND VERFAHREN**

(71) Anmelder: Primetals Technologies Austria GmbH, 4031 Linz (AT)
(72) Erfinder: Fuerst, Heinz, Gallneukirchen (AT); Grosseiber, Simon, Leonding (AT); Montazerolzohour, Elmira, Leonding (AT); Scholler, Juergen, Kirchberg-Thening (AT); Schwarz, Gero, Attnang-Puchheim (AT); Seilinger, Alois, Linz (AT)
(74) Vertreter: Metals@Linz

(57) **Zusammenfassung**

Die Erfindung betrifft eine Gießwalzanlage (10), ein Verfahren zur Endlosbandproduktion sowie ein Verfahren zur Batchbandproduktion. Es sind eine Gießmaschine (20) zum kontinuierlichen Gießen eines Metallstrangs (2), eine in Transportrichtung (R) hinter der Gießmaschine (20) angeordnete erste Trennvorrichtung (30) zum Trennen des Metallstrangs (2) sowie eine in Transportrichtung (R) hinter der erste Trennvorrichtung (30) angeordnete erste Walzgerüstgruppe (40) zum Walzen des Metallstrangs (2) oder davon abgetrennter Brammen (4) vorgesehen. Dabei beträgt die Transportstrecke (T) zwischen der ersten Trennvorrichtung (30) und der ersten Walzgerüstgruppe (40) 50 m oder weniger.

## Beschreibung

### Gebiet der Technik

Die Erfindung betrifft eine Gießwalzanlage, ein Verfahren zur Endlosbandproduktion sowie ein Verfahren zur Batchbandproduktion.

### Stand der Technik

In sogenannten Gießwalzanlagen ist die Gießmaschine mit einer oder mehreren Walzstraßen, d. h. einer oder mehreren Gruppen von Walzgerüsten, gekoppelt, wodurch die dem frisch gegossenen Strang inhärente Wärme grundsätzlich für den Walzvorgang genutzt werden kann. Mit solchen Gießwalzanlagen ist es im Endlosbetrieb (sog. endless strip production, ESP) insbesondere möglich, sehr dünne Metallbänder, sogenannte Warmbänder, zu walzen, die durch konventionelles Kaltwalzen mit mehreren Anstichen nicht herstellbar sind.

Beim Endlosbetrieb einer Gießwalzanlage ist der Massenfluss über die gesamte Länge der Anlage konstant. Daher können Metallbänder, die zur Erfüllung vorgegebener Qualitätskriterien nur sehr langsam vergossen werden dürfen und infolgedessen zwischen den Walzschritten stark abkühlen würden, nicht ohne Weiteres als Endlosband produziert werden. Entsprechend muss zum Beispiel bei Bändern, die nur mit kleinem Massenfluss durch die Anlage bewegen, in manchen Fällen zusätzliche Heizenergie aufgewendet werden. Zudem sind mit der Endlosproduktion sehr dicker Bänder aufgrund der relativ langsamen Geschwindigkeiten in den letzten Gerüsten sowie der Kühlstrecke und im Haspelbereich Schwierigkeiten verbunden (zum Beispiel beim Aufhaspeln zu Bunden oder beim Abkühlen des Bandes), die nur mit großem Aufwand gelöst werden können. Weitere Schwierigkeiten können zudem bei einer bei API Güten teilweise notwendigen Probenentnahme des undeformierten Strangs im laufenden Anlagenbetrieb sowie bei einer Notfall-Bandführung im Falle einer Betriebsstörung auftreten.

Um diese Schwierigkeiten zu umgehen, ist es bekannt, mit Gießwalzanlagen auch im sogenannten Batchbetrieb zu arbeiten, in dem zwar kontinuierlich ein Strang gegossen, dieser jedoch bereits vor der Fertigstellung des Endprodukts, insbesondere vor den ersten Walzgängen, in Brammen einer vorbestimmten Länge zerteilt wird. Diese Brammen können dann mehr oder weniger unabhängig vom Strangguss weiterverarbeitet, gegebenenfalls sogar aus der Anlage ausgeführt und zu einem späteren Zeitpunkt wieder eingeführt, werden. Im Allgemeinen ist die Produktion von Warmband im Batchbetrieb jedoch nachteilig zum Beispiel im Hinblick auf die Homogenität der Materialeigenschaften, Produktionsrisiko, erreichbare Minimaldicke und Anlagenlänge.

### Zusammenfassung der Erfindung

Vor diesem Hintergrund ist es ist eine Aufgabe der vorliegenden Erfindung, verbesserte Produktionsbedingungen in einer Gießwalzanlage zu schaffen, insbesondere eine energieeffiziente, sowohl zur Endlosbandproduktion als auch zur Batchbandproduktion geeignete Gießwalzanlage sowie Verfahren zur energieeffizienten Produktion sowohl von Endlosbändern als auch von Batch-Bändern anzugeben.

Dieser Aufgabe wird gelöst durch eine Gießwalzanlage, ein Verfahren zur Endlosbandproduktion sowie ein Verfahren zur Batch-Produktion gemäß den unabhängigen Ansprüchen.

Bevorzugte Ausführungsformen sind Gegenstand der abhängigen Ansprüche sowie der folgenden Beschreibung.

Gemäß einem ersten Aspekt der Erfindung ist die Gießwalzanlage befähigt sowohl zur Endlosbandproduktion als auch zur Batchbandproduktion und weist eine Gießmaschine zum kontinuierlichen Gießen eines Metallstrangs, eine in Transportrichtung hinter der Gießmaschine angeordnete erste Trennvorrichtung zum Trennen des Metallstrangs sowie eine in Transportrichtung hinter der ersten Trennvorrichtung angeordnete erste Walzgerüstgruppe zum Walzen des Metallstrangs oder davon abgetrennter Brammen auf. Dabei beträgt die Transportstrecke zwischen der ersten Trennvorrichtung und der ersten Walzgerüstgruppe 50 m oder weniger, vorzugsweise 40 m oder weniger.

Eine Befähigung sowohl zur Endlosbandproduktion als auch zur Batchbandproduktion im Sinne der Erfindung ist vorzugsweise eine Eignung der Gießwalzanlage, in zwei unterschiedlichen Betriebsmodi betrieben oder geführt zu werden. Einer dieser Betriebsmodi ist dabei ein Endlosbetrieb, bei dem ein Endlosband produziert wird. Dieses Endlosband wird erst unmittelbar vor dem Aufhaspeln zu einem Bund zerteilt. Der andere Betriebsmodus ist dagegen ein Batchbetrieb, bei dem einzelne Bänder aus eingangs geschnittenen Brammen produziert werden.

Eine Transportstrecke im Sinne der Erfindung ist vorzugsweise eine Strecke, entlang der ein gegossener Metallstrang oder eine davon abgetrennte Bramme transportiert, insbesondere befördert, wird. Eine solche Transportstrecke ist zweckmäßigerweise durch ein oder mehrere aktive und/oder passive Transportmittel, zum Beispiel Transportrollen, Walzen, Transportbänder, Weichen und/oder dergleichen, definiert. Die Transportstrecke kann dabei durch ein oder mehrere Vorrichtungen zur Bearbeitung oder zumindest Beeinflussung des Metallstrangs oder der Bramme führen, zum Beispiel durch Ausführvorrichtungen, Heizvorrichtungen, Entzunderungsvorrichtungen und/oder dergleichen.

Ein Aspekt der Erfindung beruht auf dem Ansatz, in einer Gießwalzanlage den Wärmeverlust von einem mittels einer Gießmaschine gegossenen Metallstrang oder einer davon abgetrennten Bramme vorzugsweise beim Durchlaufen der gesamten Anlage, jedenfalls aber bis zu einer ersten Walzgerüstgruppe, zu minimieren oder zumindest zu begrenzen. Zu diesem Zweck ist insbesondere eine Transportstrecke zwischen einer ersten Trennvorrichtung zum Trennen des Metallstrangs und der ersten Walzgerüstgruppe zum Walzen des Metallstrangs bzw. der davon abgetrennten Bramme möglichst kurz ausgebildet. Vorzugsweise ist die Anlage derart konzipiert, dass diese erste Transportstrecke lediglich 50 m oder weniger, vorzugsweise 40 m oder weniger, beträgt. Zweckmäßigerweise ist die Transportstrecke damit derart bemessen, dass im Wesentlichen eine Bramme zwischen die erste Trennvorrichtung und die erste Walzgerüstgruppe passt, aus der ein bis zu 32 mm dickes, zu einem Bund haspelbares Warmband gewalzt werden kann. Damit ist es möglich, die nach dem Gießen des Metallstrangs noch darin enthaltene Wärme nahezu vollständig oder zumindest zu einem großen Teil zu halten oder das Halten der Wärme zumindest signifikant zu erleichtern, bis der Metallstrang oder die Bramme mittels der ersten Walzgerüstgruppe erstmalig gewalzt wird. Gleichzeitig kann die Bramme im Bedarfsfall, zum Beispiel bei einer in Transportrichtung hinter der ersten Walzgerüstgruppe auftretenden Störung, als Ganzes aus der Transportstrecke ausgeführt werden. Mit einer derart kurzen Transportstrecke ist die Gießwalzanlage nicht wesentlich länger als eine konventionelle, ausschließlich für den Endlosbetrieb konfigurierte Gießwalzanlage. Gegenüber konventionellen Gießwalzanlagen, die im Wesentlichen für den Batchbetrieb konfiguriert sind, kann die erfindungsgemäße Gießwalzanlage jedoch signifikant kürzer sein. Entsprechend können gegenüber solch konventionellen Gießwalzanlagen beispielsweise Bänder im Bereich von 0,6 mm bis 32 mm bei deutlich verringertem Energieverbrauch (weniger Heizleistung erforderlich zum Wiederaufheizen der Brammen vor dem Walzvorgang bzw. den Walzvorgängen) und gegebenenfalls auch CO₂-günstiger produziert werden.

Die Gießmaschine ist zweckmäßigerweise dazu eingerichtet, einerseits endlos zu walzende Stränge relativ schnell, d. h. mit einem hohen spezifischen Massenfluss von beispielsweise 3,5 1 bis 6 t pro Minute und Meter Breite, andererseits bei spezifischen Qualitätsanforderungen an die Endprodukte gegebenenfalls aber auch langsam und relativ dick, zum Beispiel bis zu 230 mm, zu vergießen. Die Gießmaschine kann beispielsweise dazu eingerichtet sein, einen Metallstrang mit 3,5 m/min bis 6 m/min für den Endlosbetrieb und mit 1,5 m/min bis 6 m/min für den Batchbetrieb zu gießen. Der Metallstrang kann dabei mit einer Dicke von 90 mm bis 230 mm, insbesondere 120 mm bis 170 mm, vergossen werden und/oder mit einer Breite von 800 mm bis 2600 mm, insbesondere von 900 mm bis 2100 mm. Zu diesem Zweck können Gießsegmente der Gießmaschine verstellbar oder die Schmalseiten einer Kokille der Gießmaschine austauschbar sein. Zusätzlich können verstellbare Schmalseiten zur Veränderung der Gießbreite im Anlagenbetrieb verwendet werden.

Die erste Trennvorrichtung ist vorzugsweise als Pendelschere ausgebildet, um den gegossenen Metallstrang auch bei maximalen Abmessungen, d. h. Dicken von bis zu 230 mm und Breiten von bis zu 2600 mm, zuverlässig trennen zu können.

Die erste Walzgerüstgruppe weist zweckmäßigerweise wenigstens ein Walzgerüst, vorzugsweise drei bis vier Walzgerüste, auf und ist in bevorzugter Weise dazu eingerichtet, den gegossenen Metallstrang bzw. die davon abgetrennte Bramme auf eine Dicke zwischen 6 mm bis 80 mm, bevorzugt zwischen 8 mm und 75 mm, zu walzen. Insbesondere kann die erste Walzgerüstgruppe den Metallstrang im Endlosbetrieb der Gießwalzanlage auf eine Zwischenbanddicke von 6 mm bis 30 mm, vorzugsweise 8 mm bis 25 mm, walzen. Im Batchbetrieb kann die erste Walzgerüstgruppe die Bramme dagegen auf 20 mm bis 80 mm, insbesondere 25 mm bis 75 mm walzen. Zusätzlich kann eine Stauchvorrichtung vorgesehen sein, die zweckmäßigerweise unmittelbar vor dem bzw. an dem ersten Walzgerüst der ersten Walzgerüstgruppe angeordnet ist und den Metallstrang bzw. die Bramme pro Seite um 10 mm bis 100 mm, vorzugsweise 20 mm bis 50 mm, in Breitenrichtung stauchen, d. h. verschmälern, kann.

Optional kann zwischen der ersten Trennvorrichtung und der ersten Walzgerüstgruppe eine auch als Zunderwäscher bezeichnete erste Entzunderungsvorrichtung vorgesehen sein. Mit der ersten Entzunderungsvorrichtung kann Zunder bei geringem Wärmeentzug entfernt werden. Die erste Entzunderungsvorrichtung ist zweckmäßigerweise möglichst nahe am ersten Gerüst der ersten Walzgerüstgruppe, insbesondere unmittelbar vor dem ersten Gerüst bzw. einer davor oder daran angeordneten Stauchvorrichtung, angeordnet. Beispielsweise kann die erste Entzunderungsvorrichtung weniger als 4 m vom ersten Gerüst der ersten Walzgerüstgruppe entfernt angeordnet sein.

Nachfolgend werden bevorzugte Ausführungsformen der Erfindung und deren Weiterbildungen beschrieben. Diese Ausführungsformen können jeweils, soweit dies nicht ausdrücklich ausgeschlossen wird, beliebig miteinander sowie mit den im Weiteren beschriebenen Aspekten der Erfindung kombiniert werden.

In einer bevorzugten Ausführungsform beträgt die Transportstrecke zwischen der ersten Trennvorrichtung und ersten Walzgerüstgruppe 30 m oder weniger. Eine derartig kurze Transportstrecke kann, je nach gewünschter Zieldicke des Endprodukts, d. h. insbesondere für ein Warmband mit einer Dicke von bis zu 32 mm, ausreichen, um eine entsprechend lange Bramme vollständig zwischen der ersten Trennvorrichtung und der ersten Walzgerüstgruppe anordnen und gegebenenfalls, zum Beispiel bei einem Störfall in Transportrichtung hinter der ersten Walzgerüstgruppe, aus der Transportstrecke entfernen zu können. Wärmeverluste zwischen der ersten Trennvorrichtung und ersten Walzgerüstgruppe können so noch weiter verringert werden.

In einer weiteren bevorzugten Ausführungsform ist die Transportstrecke zwischen der ersten Trennvorrichtung und der ersten Walzgerüstgruppe tunnelofenfrei und/oder dämmstreckenfrei. Die Transportstrecke umfasst also weder einen Tunnelofen noch eine Dämmstrecke bzw. ist, nicht einmal abschnittsweise, durch einen Tunnelofen oder eine Dämmstrecke definiert. Unter einer Dämmstrecke soll hierbei eine Strecke verstanden werden, die mit einer Dämmung versehen ist zur Homogenisierung der Temperaturen zwischen Zentrum und Oberfläche des Strangs. Solche Dämmstrecken weisen üblicherweise eine Länge von mehr als 50 m auf. Eine kurze Vorrichtung, die einen Abschnitt der Transportstrecke bildet und in diesem Abschnitt dämmend wirkt oder sogar Dämm- oder Isolationselemente aufweist, aber eine dezidiert andere Funktion hat (beispielsweise das Ausführen von Brammen aus der Transportstrecke oder das Überbrücken von ansonsten freien Abständen zwischen zwei Vorrichtungen), soll dagegen nicht als Dämmstrecke verstanden werden.

In einer weiteren bevorzugten Ausführungsform ist zwischen der ersten Trennvorrichtung und der ersten Walzgerüstgruppe eine Ausführvorrichtung zum Ausführen von mittels der ersten Trennvorrichtung vom gegossenen Metallstrang abgetrennten Brammen oder Strangstücken aus der Transportstrecke vorgesehen. Die Ausführvorrichtung definiert zweckmäßigerweise einen Ausführabschnitt innerhalb der Transportstrecke, in dem eine vom Metallstrang abgetrennte Bramme oder ein vom Metallstrang abgetrenntes Strangstück angeordnet und aus der Transportstrecke ausgeführt werden kann. Vorzugsweise definiert die Ausführvorrichtung, insbesondere der Ausführabschnitt, den Großteil der Transportstrecke, zum Beispiel mehr als die Hälfte der Transportstrecke. Mittels der Ausführvorrichtung kann der Strangguss sowohl im Batchbetrieb als auch im Endlosbetrieb beim Auftreten einer Störung in Transportrichtung hinter der ersten Walzgerüstgruppe aufrechterhalten werden. Die Beschränkung der Ausführvorrichtung im Wesentlichen auf eine für die gewünschte Bundgröße des Endprodukts notwendige maximale Brammenlänge kann dabei der Reduzierung des Wärmeverlustes im Bereich der Transportstrecke Rechnung tragen.

Der Wärmeverlust beim Durchlaufen der Ausführvorrichtung kann noch weiter reduziert werden, wenn eine bewegliche, insbesondere klappbare, Isolierabdeckung im Bereich der Ausführvorrichtung vorgesehen ist. Die Isolierabdeckung, die einstückig gefertigt oder aus mehreren separaten beweglichen Abdeckelementen bestehen kann, kann die Transportstrecke zumindest abschnittsweise und zumindest teilweise einhausen. Insbesondere um eine sich im Bereich der Ausführvorrichtung befindliche Bramme aus der Transportstrecke ausführen zu können, kann die Isolierabdeckung dann wegbewegt werden. Die Isolierabdeckung kann beispielsweise klappbar ausgebildet sein und bei Bedarf weggeklappt werden. Alternativ ist aber auch eine abhebbare Isolierabdeckung denkbar.

In einer weiteren bevorzugten Ausführungsform ist eine zwischen der ersten Trennvorrichtung und der ersten Walzgerüstgruppe angeordnete erste elektrischen Heizvorrichtung vorgesehen.

Die elektrische Heizvorrichtung ist zweckmäßigerweise als Induktionsofen und damit vorteilhaft kurz, jedenfalls deutlich kürzer als ein in konventionellen Gießwalzanlagen eingesetzter Tunnelofen, ausgebildet. Mithilfe der ersten Heizvorrichtung kann der Metallstrang oder die davon abgetrennte Bramme im Bedarfsfall, zum Beispiel beim Gießen mit geringen Massenflüssen und entsprechend geringen Transportgeschwindigkeiten, etwa beim Anlaufen oder Herunterfahren der Anlage, auf eine vorbestimmte, zweckmäßigerweise über die Länge der Bramme konstante, Anstichtemperatur zum anschließenden Walzen in der ersten Walzgerüstgruppe gebracht werden. Die erste Heizvorrichtung ist zweckmäßigerweise zwischen der Ausführvorrichtung und der ersten Walzgerüstgruppe, insbesondere zwischen der Ausführvorrichtung und der ersten Entzunderungsvorrichtung, angeordnet.

Eine kompakte, aber dennoch leistungsfähige erste Heizvorrichtung kann durch eine Kombination aus mehreren Längsfeldmodulen, Querfeldmodulen, Kantenwärmern und Strahlungsheizelementen gebildet sein. Bevorzugt ist hierbei eine erste Heizvorrichtung mit mindestens einem Längsfeldmodul, vorzugsweise drei bis sechs Längsfeldmodulen, und mindestens einem Kantenwärmer, vorzugsweise ein bis zwei Kantenwärmern. Infolgedessen weist die erste Heizvorrichtung vorzugsweise maximal sechs Längsfeldmodule und maximal zwei Kantenwärmer auf. Damit kann eine Wärmestrecke geschaffen werden, die nur etwa 3 m bis 6 m der gesamten Transportstrecke ausmacht. Eine derartige erste Heizvorrichtung kann insofern problemlos zusammen mit einer Ausführvorrichtung von üblicher Brammenlänge, also etwa 16 m bis 25 m, einer ersten Entzunderungsvorrichtung und einer Stauchvorrichtung die Transportstrecke von 50 m oder weniger, gegebenenfalls sogar 30 m oder weniger, bilden.

In einer weiteren bevorzugten Ausführungsform ist eine im englischen Sprachraum auch als scarfing machine bezeichnete Flämmvorrichtung vorgesehen, die zwischen der Gießmaschine und der ersten Trennvorrichtung oder zwischen der ersten Trennvorrichtung und der ersten Walzgerüstgruppe angeordnet ist. Mittels der Flämmvorrichtung kann die Oberfläche des gegossenen Metallstrangs bzw. der davon abgetrennten Bramme durch eine stark exotherme Oxidationsreaktion verflüssigt und somit abgetragen werden, um Oberflächen besonders hoher Reinheit zu erhalten. Durch die Anordnung der Flämmvorrichtung in Transportrichtung vor der ersten Trennvorrichtung wird ein Endlosflämmen, d. h. ein Endlosbetrieb der Flämmvorrichtung, möglich. Bei Anordnung der Flämmvorrichtung in Transportrichtung hinter der ersten Trennvorrichtung kann im Batchbetrieb der Anlage dagegen bei einer aufgrund der Beschleunigung der Bramme nach dem Abtrennen vom Metallstrang höheren Transportgeschwindigkeit geflämmt werden, wodurch die Dicke der geflämmten Schicht und somit Ausbringungsverluste minimiert werden können. Dadurch lässt sich gegebenenfalls auch Energie einsparen. Dabei ist die Flämmvorrichtung zweckmäßigerweise in Transportrichtung vor der ersten Entzunderungsvorrichtung angeordnet.

Die Flämmvorrichtung kann auch beweglich ausgebildet oder aufgehängt sein, sodass sie bei Bedarf aus dem Bereich zwischen der Gießmaschine und der ersten Trennvorrichtung oder aus der Transportstrecke herausziehbar oder in diesen Bereich bzw. in die Transportstrecke einbringbar ist.

In einer weiteren bevorzugten Ausführungsform sind eine in Transportrichtung hinter der ersten Walzgerüstgruppe angeordnete zweite Walzgerüstgruppe und zwei in Transportrichtung hinter der zweiten Walzgerüstgruppe angeordnete Haspeln vorgesehen. Zwischen der ersten Walzgerüstgruppe und der zweiten Walzgerüstgruppe sind vorzugsweise eine zweite Trennvorrichtung und eine zweite elektrische Heizvorrichtung angeordnet. Zwischen der zweiten Walzgerüstgruppe und den zwei Haspeln sind vorzugsweise eine Kühlstrecke und eine dritte Trennvorrichtung angeordnet. Die gesamte Transportstrecke zwischen der ersten Trennvorrichtung und der in Transportrichtung vorderen der beiden Haspeln beträgt zweckmäßigerweise höchstens 280 m, vorzugsweise höchstens 230 m. Die Gießwalzanlage kann damit deutlich kompakter ausgebildet sein als konventionelle Gießwalzanlagen, die sowohl im Endlos- als auch im Batchbetrieb arbeiten können.

Gemäß einem zweiten Aspekt der Erfindung wird das Verfahren zur Endlosbandproduktion mit einer Gießwalzanlage ausgeführt, die aufweist: i) eine Gießmaschine zum kontinuierlichen Gießen eines Metallstrangs; ii) eine in Transportrichtung hinter der Gießmaschine angeordnete erste Trennvorrichtung zum Trennen des Metallstrangs; iii) eine in Transportrichtung hinter der ersten Trennvorrichtung angeordnete erste Walzgerüstgruppe zum Walzen des Metallstrangs oder davon abgetrennter Brammen, wobei die Transportstrecke zwischen der ersten Trennvorrichtung und der ersten Walzgerüstgruppe 50 m oder weniger beträgt; iv) eine in Transportrichtung hinter der ersten Walzgerüstgruppe angeordnete zweite Walzgerüstgruppe; und v) wenigstens zwei in Transportrichtung hinter der zweiten Walzgerüstgruppe angeordnete Haspeln, wobei zwischen der zweiten Walzgerüstgruppe und den Haspeln eine dritte Trennvorrichtung angeordnet ist. Bei dem Verfahren wird der Metallstrang mittels der ersten Walzgerüstgruppe zu einem Zwischenband und das Zwischenband mittels der zweiten Walzgerüstgruppe zu einem Warmband, insbesondere auf eine Zieldicke, gewalzt. Das Warmband wird mittels einer der Haspeln aufgehaspelt und, insbesondere bei Erreichen einer vorbestimmten Bundgröße bzw. eines vorbestimmten Bundgewichts, mittels der dritten Trennvorrichtung getrennt. Zweckmäßigerweise wird das Verfahren zur Endlosbandproduktion also mit einer Gießwalzanlage gemäß dem ersten Aspekt der Erfindung ausgeführt, die sowohl zur Endlosbandproduktion und zur Batchbandproduktion befähigt ist.

Zweckmäßigerweise sind zwischen der ersten Walzgerüstgruppe und der zweiten Walzgerüstgruppe eine zweite Trennvorrichtung, eine zweite elektrische Heizvorrichtung oder eine Kühlvorrichtung und/oder eine zweite Entzunderungsvorrichtung angeordnet. Vorzugsweise ist zwischen der zweiten Walzgerüstgruppe und der dritten Trennvorrichtung eine Kühlstrecke angeordnet.

Aufgrund der kurzen Transportstrecke von 50 m oder weniger wird der Wärmeverlust des gegossenen Metallstrangs bis zum Walzen in der ersten Walzgerüstgruppe signifikant reduziert. Es ist folglich keine oder nur eine geringe (Wieder-)Erwärmung des Metallstrangs bis auf eine vorgegebene Anstichtemperatur an der ersten Walzgerüstgruppe notwendig. Entsprechend kann sich eine wesentliche Energie- und in weiterer Folge eine Kostenersparnis ergeben. Selbst wenn eine erste elektrische Heizvorrichtung, z. B. aus mehreren elektrischen Heizelementen, zwischen der ersten Trennvorrichtung und der ersten Walzgerüstgruppe vorgesehen ist, kann Energie eingespart werden: solche elektrischen Heizelemente verbrauchen im Gegensatz zu Tunnelöfen im Leerlaufbetrieb keine Energie. Dadurch kann der zur Erzeugung von Stahlbändern notwenige Gesamtenergiebedarf im Wesentlichen auf die Deformationsenergie reduziert werden. Gleichzeitig wird so eine Reduktion des Platzbedarfs für die gesamte Anlage insbesondere gegenüber konventionellen, für den Batchbetrieb geeigneten Gießwalzanlagen mit einem Tunnelofen oder einer Dämmstrecke zwischen der ersten Trennvorrichtung und der ersten Walzgerüstgruppe möglich.

In einer bevorzugten Ausführungsform wird bei einer Betriebsstörung im Bereich der zweiten Walzgerüstgruppe oder in Transportrichtung dahinter i) gleichzeitig der Metallstrang mittels der ersten Trennvorrichtung und das Zwischenband mittels der zweiten Trennvorrichtung getrennt und ii) anschließend mittels der zweiten Trennvorrichtung zumindest so lange Bandstücke vom Zwischenband abgetrennt und unmittelbar in Transportrichtung hinter der zweiten Trennvorrichtung aus der Gießwalzanlage herausgeführt, bis eine mittels der ersten Trennvorrichtung vom gegossenen Metallstrang abgetrennte Bramme von einer zwischen der ersten Trennvorrichtung und der ersten Walzgerüstgruppe angeordneten Ausführvorrichtung aus der Transportstrecke ausgeführt werden kann. Die Walzen der ersten Walzgerüstgruppe bleiben dabei vorzugsweise weiter in Eingriff, damit die maximale Schnittdicke der zweiten Trennvorrichtung, zum Beispiel einer Trommelschere, nicht überschritten wird. Auf diese Weise kann der Bereich hinter der ersten Trennvorrichtung freigeräumt werden, um weiterhin vom Metallstrang abgetrennte Brammen ausführen zu können und den Gießprozess nicht stoppen zu müssen. Die ausgeführten Brammen können gegebenenfalls zu einem späteren Zeitpunkt wieder in die Transportstrecke eingeführt, mittels der ersten Heizvorrichtung wieder erwärmt und anschließend weiterverarbeitet werden.

Wenn die zweite Trennvorrichtung als Trommelschere ausgebildet ist, ist es der Einfachheit halber bevorzugt, wenn die im Störungsfall vom Zwischenband abgetrennten Bandstücke eine Länge aufweisen, die dem Umfang des Messerkreises der Trommelschere entsprechen. Die derart entstehenden kurzen Bandstücke lassen sich leicht und zumindest teilautomatisiert vor dem Einlaufen in die zweite Walzgerüstgruppe, in eine in Transportrichtung zwischen der zweiten Trennvorrichtung und der zweiten Walzgerüstgruppe angeordnete zweite Entzunderungsvorrichtung und/oder in eine in Transportrichtung zwischen der zweiten Trennvorrichtung und der zweiten Walzgerüstgruppe angeordnete zweite Heizvorrichtung aus der Anlage entfernen.

In einer weiteren bevorzugten Ausführungsform wird der Metallstrang in der ersten Walzgerüstgruppe zum Zwischenband gewalzt, ohne dass der Metallstrang im Bereich der Transportstrecke, d. h. zwischen der ersten Trennvorrichtung und der ersten Walzgerüstgruppe, aufgeheizt wird. Beim Walzvorgang in der ersten Walzgerüstgruppe wird demnach lediglich die aus dem Gießprozess noch vorhandene Wärme im Metallstrang genutzt. Dies ist insbesondere aufgrund der im Vergleich zu konventionellen Gießwalzanlagen kurzen Transportstrecke von 50 m oder weniger möglich.

Gemäß einem dritten Aspekt der Erfindung wird ein Verfahren zur Batchbandproduktion mit einer Gießwalzanlage ausgeführt, die aufweist: i) eine Gießmaschine zum kontinuierlichen Gießen eines Metallstrangs; ii) eine in Transportrichtung hinter der Gießmaschine angeordnete erste Trennvorrichtung zum Trennen des Metallstrangs; iii) eine in Transportrichtung hinter der ersten Trennvorrichtung angeordnete erste Walzgerüstgruppe zum Walzen des Metallstrangs oder davon abgetrennter Brammen, wobei die Transportstrecke zwischen der ersten Trennvorrichtung und der ersten Walzgerüstgruppe 50 m oder weniger beträgt; iv) eine in Transportrichtung hinter der ersten Walzgerüstgruppe angeordnete zweite Walzgerüstgruppe; und v) wenigstens zwei in Transportrichtung hinter der zweiten Walzgerüstgruppe angeordnete Haspeln, wobei zwischen der zweiten Walzgerüstgruppe und den Haspeln eine dritte Trennvorrichtung angeordnet ist. Bei dem Verfahren wird eine Bramme mittels der ersten Trennvorrichtung von dem Metallstrang abgetrennt und auf eine Anstichgeschwindigkeit für die erste Walzgerüstgruppe beschleunigt. Die Bramme wird dann in der ersten Walzgerüstgruppe zu einem Zwischenband und in der zweiten Walzgerüstgruppe zu einem Warmband, insbesondere auf eine Zieldicke, gewalzt, welches mittels einer der Haspeln aufgehaspelt wird. Zweckmäßigerweise wird das Verfahren zur Batchbandproduktion also mit einer Gießwalzanlage gemäß dem ersten Aspekt der Erfindung ausgeführt, die sowohl zur Endlosbandproduktion und zur Batchbandproduktion befähigt ist.

Aufgrund der kurzen Transportstrecke von 50 m oder weniger wird der Wärmeverlust der vom Metallstrang abgetrennten Brammen bis zum Walzen in der ersten Walzgerüstgruppe signifikant reduziert. Es ist folglich keine oder nur eine geringe (Wieder-)Erwärmung der Brammen bis auf eine vorgegebene Anstichtemperatur an der ersten Walzgerüstgruppe notwendig. Gleichzeitig wird der Platzbedarf für die gesamte Anlage, insbesondere gegenüber konventionellen, für den Batchbetrieb geeigneten Gießwalzanlagen mit einem Tunnelofen oder einer Dämmstrecke zwischen der ersten Trennvorrichtung und der ersten Walzgerüstgruppe, reduziert.

In einer bevorzugten Ausführungsform wird die Bramme mittels einer zwischen der ersten Trennvorrichtung und der ersten Walzgerüstgruppe angeordneten ersten elektrischen Heizvorrichtung auf eine vorgegebene Anstichtemperatur für die erste Walzgerüstgruppe aufgeheizt, indem eine zum Aufheizen der Bramme eingesetzte elektrische Heizleistung reduziert wird, während die Bramme die erste Heizvorrichtung passiert. Infolgedessen wird das Kopfende der Bramme stärker aufgeheizt als ihr Fußende. Dadurch lässt sich eine über die gesamte Länge der Bramme im Wesentlichen konstante Anstichtemperatur bzw. eine Homogenisierung der Brammentemperatur erreichen, denn andernfalls kühlt ihr Kopfende bis zum Erreichen der ersten Walzgerüstgruppe aufgrund der Beschleunigung der Bramme auf die Anstichgeschwindigkeit nach dem Abtrennen vom Metallstrang stärker aus als ihr Fußende.

Vorzugsweise wird das Zwischenband in Transportrichtung hinter der ersten Walzgerüstgruppe dann mit konstanter Geschwindigkeit transportiert.

In einer weiteren bevorzugten Ausführungsform wird die Bramme in der ersten Walzgerüstgruppe gewalzt, ohne dass die Bramme im Bereich der Transportstrecke aufgeheizt wird. Zweckmäßigerweise wird dazu die Bramme nach dem Abtrennen vom Metallstrang derart beschleunigt, dass ihr Kopfende beim Anstich in der ersten Walzgerüstgruppe noch eine für das Erreichen einer Endwalztemperatur zum Walzen in der zweiten Walzgerüstgruppe ausreichende Temperatur, z. B. die vorgegebene Anstichtemperatur für die erste Walzgerüstgruppe, aufweist. Aufgrund der Beschleunigung nach dem Abtrennen vom Metallstrang weist das Fußende der Bramme hierbei zunächst noch eine höhere Temperatur auf als das Kopfende. Um eine über die Länge der Bramme im Wesentlichen homogene Temperatur zu erhalten, wird dann in bevorzugter Weise die Walzgeschwindigkeit in der ersten Walzgerüstgruppe reduziert, während die Bramme die erste und das dabei gewalzte Zwischenband die zweite Walzgerüstgruppe passiert.

Gegebenenfalls kann auch eine Kombination der beiden zuvor beschriebenen Ausführungsformen eingesetzt werden. Dabei wird eine Temperaturdifferenz in der Bramme zwischen Brammenkopf und Brammenfuß durch Aufheizen mittels der ersten Heizvorrichtung zumindest teilweise reduziert und anschließend, beim Walzen in der ersten Walzgerüstgruppe, eine im Wesentlichen homogene Temperatur in dem Zwischenband hergestellt oder die Temperaturdifferenz zumindest noch weiter reduziert. Auch in diesem Fall wird die Heizleistung der ersten Heizvorrichtung reduziert, während die Bramme die erste Heizvorrichtung passiert, und die Walzgeschwindigkeit reduziert, während die Bramme in der ersten und das dabei gewalzte Zwischenband in der zweiten Walzgerüstgruppe gewalzt wird.

In einer weiteren bevorzugten Ausführungsform wird eine Oberflächenschicht des gegossenen Metallstrangs oder der davon abgetrennten Bramme bei einer Oberflächenbehandlung durch eine in Transportrichtung vor der ersten Walzgerüstgruppe angeordnete Flämmvorrichtung entfernt. Zweckmäßigerweise wird der Metallstrang oder die Bramme hierfür in der Flämmvorrichtung kurz vorgewärmt. Anschließend kann ein Reaktionsgas, zum Beispiel Sauerstoff, bei hohem Druck, zum Beispiel bei 5 bar oder mehr, auf die Oberfläche geblasen und die Oberfläche entzündet werden. Infolgedessen kann bei dieser auch als Flämmen bezeichneten Oberflächenbehandlung nach der kurzen Entzündungs- und Vorwärmphase eine selbsterhaltende exotherme Oxidationsreaktion mit Hochdruck-Sauerstoff ablaufen, bei der eine dünne Schicht der Strang- bzw. Brammenoberfläche verflüssigt wird. Diese Oberflächenschicht kann abgetragen werden. Dadurch können Gussfehler auf der Strang- bzw. Brammenoberfläche beseitigt und entsprechend hohe Qualitätsanforderungen an das Endprodukt erfüllt werden. Die Beseitigung von solchen Gussfehlern kann zum Beispiel notwendig sein, um die produzierten warmgewalzte Bänder als Ausgangsmaterial für Außenhautanwendungen im Automobilbereich zu verwenden.

Vorzugsweise kann durch die Oberflächenbehandlung eine Schicht sowohl auf einer Ober- als auch auf einer Unterseite sowie auf den Seitenflächen des gegossenen Strangs bzw. der davon abgetrennten Bramme entfernt werden.

Im Unterschied zur konventionellen Herstellung von Bändern mit derart hohen Qualitätsanforderungen, bei denen eine solche Oberflächenbehandlung offline erfolgt, d. h. nicht unmittelbar am gegossenen Strang oder der davon abgetrennten Bramme und daher bei verhältnismäßig niedrigen Temperaturen, findet die Oberflächenbehandlung im vorliegenden Fall inline und infolgedessen am nicht oder zumindest kaum abgekühlten, frisch gegossenen Strang bzw. an der davon abgetrennten, noch nicht abgekühlten Bramme statt, d. h. zum Beispiel bei Temperaturen von mehr als 1000 C. Die Vorwärmzeit kann dadurch signifikant vermindert, etwa auf 10 s oder weniger, insbesondere auf 5 s oder weniger, reduziert werden.

Bei der Oberflächenbehandlung wird vorzugsweise eine Schicht zwischen 1 mm und 5 mm, vorzugsweise zwischen 2 mm und 3 mm von der Oberfläche entfernt. Dies kann ausreichen, um eine im Hinblick auf Gussfehler auf der Strang- bzw. Brammenoberfläche für die Außenhaut-Automobilanwendung ausreichende Endproduktqualität zu erzielen.

Um zu verhindern, dass im Batchbetrieb der Gießwalzanlage beim (langsamen) Gießen eines dicken Metallstrangs, zum Beispiel von 180 mm oder mehr, bei der Oberflächenbehandlung durch die Flämmvorrichtung zu viel Material abgetragen wird, d. h. eine zu dicke Oberflächenschicht entfernt wird, erfolgt die Oberflächenbehandlung vorzugsweise im Transportbereich, insbesondere unmittelbar vor der ersten Heizvorrichtung, bei der Walzgeschwindigkeit in der ersten Walzgerüstgruppe. D. h., dass die Oberflächenbehandlung an der Bramme durchgeführt wird, nachdem sie vom Metallstrang abgetrennt und auf die Walzgeschwindigkeit (am ersten Walzgerüst der ersten Walzgerüstgruppe) beschleunigt wurde. Beispielsweise kann die Oberflächenbehandlung durch die Flämmvorrichtung erfolgen, nachdem die Bramme auf die Anstichgeschwindigkeit für die erste Walzgerüstgruppe beschleunigt wurde. Die Bramme durchläuft die Flämmvorrichtung dann zweckmäßigerweise mit der Anstichgeschwindigkeit, zumindest bis die Walzgeschwindigkeit in der ersten Walzgerüstgruppe zum Temperaturausgleich zwischen Kopf- und Fußende der Bramme reduziert wird. Die Oberflächenbehandlung kann infolgedessen bei einer vergleichsweise hohen Transportgeschwindigkeit der Bramme durch die Flämmvorrichtung erfolgen, zum Beispiel bei einer Transportgeschwindigkeit zwischen 4 m/min und 6 m/min, vorzugsweise zwischen 5 m/min und 5,8 m/min, wodurch weniger Material abgetragen wird. Das Flämmen im Batchbetrieb der Gießwalzanlage, insbesondere zum Erzielen qualitativ besonders hochwertiger Bänder, wie sie beispielsweise im Außenhaut-Automobilbereich Verwendung finden, ist besonders synergistisch, da bei geringer Gießgeschwindigkeit, z. B. zwischen 1 m/min und 2 m/min, insbesondere zwischen 1,5 m/min und 1,8 m/min, und infolgedessen ein dicker Strang, z. B. mit einer Dicke von 180 mm oder mehr, gegossen werden kann. Das langsame Gießen ermöglicht bereits ein reineres Endprodukt, z. B. mit weniger Verunreinigungen und Gussfehlern. Beispielsweise können beim langsamen Gießen Verunreinigungen durch Schlackeneinschlüsse vermieden oder zumindest vermindert werden. Zudem können Blasen mit Verunreinigungen, etwa nicht-metallischen Stoffen und/oder Gas, noch in der Kokille bis zum Meniskus, d. h. zum Flüssigkeitsspiegel bzw. an die Grenzfläche Stahl/Schlacke, aufsteigen, ohne in den Strang eingeschlossen zu werden. Dies kann noch durch die Verwendung einer besonders langen Kokille gefördert werden.

Der dabei erzeugte dicke Strang kann dann vorteilhaft im Hinblick auf das Flämmen sein, da das Verhältnis zwischen der Dicke der entfernten Oberflächenschicht und der Dicke der vom Strang getrennten Bramme deutlich kleiner ist als beim Flämmen von dünnen Strängen bzw. Brammen. Der relative Materialverlust durch das Flämmen kann so deutlich vermindert werden. In einer weiteren bevorzugten Ausführungsform wird zwischen der Produktion von zwei Bändern im Batchbetrieb ein Strangstück mittels der ersten Trennvorrichtung vom Metallstrang abgetrennt. Der Metallstrang wird also zweimal kurz aufeinanderfolgend getrennt. Das Strangstück kann dann in Transportrichtung noch vor der ersten Walzgerüstgruppe aus der Transportstrecke ausgeführt werden, etwa mittels der Ausführvorrichtung. Somit kann eine Probenentnahme des undeformierten Strangs, wie sie beispielsweise für Röhrengüten (API Güten) vorgeschrieben ist, durch ein zweimaliges Trennen während des Batchbetriebs der Anlage erfolgen, ohne dass zusätzlicher Ausschuss erzeugt wird.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- Fig 1: ein Beispiel einer Gießwalzanlage;
- Fig 2: ein Beispiel eines Verfahrens zur Endlosbandproduktion; und
- Fig 3: ein Beispiel eines Verfahrens zur Batchbandproduktion.

Soweit zweckdienlich, werden in den Figuren dieselben Bezugszeichen für dieselben oder einander entsprechende Elemente der Erfindung verwendet.

### Beschreibung der Ausführungsformen

FIG 1 zeigt ein Beispiel einer Gießwalzanlage 10, die sowohl für den Endlosbetrieb als auch für den Batchbetrieb, d. h. sowohl zur Endlosbandproduktion als auch zur Batchbandproduktion, geeignet ist. Die Gießwalzanlage 10 umfasst eine Gießmaschine 20 zum kontinuierlichen Gießen eines Metallstrangs 2, eine in Transportrichtung R hinter der Gießmaschine 20 angeordnete erste Trennvorrichtung 30 zum Trennen des Metallstrangs 2, eine erste Walzgerüstgruppe 40 aus - rein beispielhaft - vier Walzgerüsten 42 zum Walzen des Metallstrangs 2 oder davon abgetrennter Brammen 4, eine zweite Walzgerüstgruppe 50 aus - rein beispielhaft - fünf Walzgerüsten 52 zum erneuten Walzen der in der ersten Walzgerüstgruppe 40 gewalzten Zwischenprodukts und wenigstens zwei Haspeln 60, 62 zum Aufhaspeln eines Endproduktes. Zwischen der ersten Trennvorrichtung 30 und der ersten Walzgerüstgruppe 40 wird oder werden der Metallstrang 2 bzw. die Brammen 4 entlang einer Transportstrecke T transportiert, die im vorliegenden Beispiel durch eine Ausführvorrichtung 70 zum Ausführen der Brammen 4, eine erste Heizvorrichtung 80 zum Aufheizen der Brammen 4 und eine erste Entzunderungsvorrichtung 90 zum Entzundern des Metallstrangs 2 oder der Brammen 4 vor dem Anstich in der ersten Walzgerüstgruppe 40 definiert ist. Zwischen der ersten und zweiten Walzgerüstgruppe 40, 50 sind außerdem eine zweite Trennvorrichtung 100, eine zweite Heizvorrichtung 110, eine Kühlvorrichtung 120 zum Kühlen des gewalzten Zwischenprodukts und eine zweite Entzunderungsvorrichtung 130 angeordnet. Zwischen der zweiten Walzgerüstgruppe 50 und den Haspeln 60, 62 ist eine Kühlstrecke 140 mit einer auch als "Power Cooling" bezeichneten Schnellkühleinheit 142 und einer Laminarkühleinheit 144 und eine dritte Trennvorrichtung 150 angeordnet. Zusätzlich ist in Transportrichtung R vor der ersten Trennvorrichtung 30 eine Flämmvorrichtung 160 zum Flämmen des gegossenen Metallstrangs 2 angeordnet.

Die Gießmaschine 20 weist eine nicht dargestellte Kokille und ebenfalls nicht dargestellte Gießsegmente auf, welche das aus der Kokille austretende Metall mit zumindest anfänglich noch flüssigem Kern in einem Gießbogen 22 in die Horizontale überführen. Zweckmäßigerweise sind die Gießsegmente dabei derart verstellbar ausgebildet, dass die Dicke des gegossenen Metallstrangs 2 einstellbar ist. Zusätzlich können vorzugsweise die Schmalseiten der Kokille ausgetauscht werden, sodass Gießdicken zwischen 90 mm und 230 mm, insbesondere zwischen 120 mm und 170 mm, einstellbar sind. Gegebenenfalls kann die Kokille auch mit verstellbaren Schmalseiten ausgestattet sein, sodass Gießbreiten zwischen 800 mm und 2600 mm, insbesondere zwischen 900 mm und 2100 mm einstellbar sind. Zweckmäßigerweise ist die Kokille zum Vergießen von Massenflüssen bis zu 6 t pro Minute und Meter Breite eingerichtet. Damit können Gießgeschwindigkeiten von bis zu 6 m/min erreicht werden.

Um die Gießwalzanlage 10 möglichst kompakt, d. h. die Gesamttransportstrecke L der Gießwalzanlage 10 möglichst kurz, zu halten, beträgt die Länge der Transportstrecke T 50 m oder weniger, vorzugsweise sogar nur 30 m oder weniger. Damit kann die Gesamttransportlänge L von der ersten Trennvorrichtung 30 bis zur in Transportrichtung R vorderen Haspel 60, vorzugsweise sogar die Gesamtlänge der Anlage von einer auch als Tundish bezeichneten Gießpfanne 24 bzw. einem entsprechenden Pfannendrehturm oder zumindest von der Kokille bis zu vorderen Haspel 60, auf 140 m bis 280 m, insbesondere auf nur etwa 200 m bis zu 230 m, begrenzt werden. Abgesehen vom Verkleinern der zum Aufbau der Gießwalzanlage 10 notwendigen Grundfläche hat eine derart kurze Transportstrecke T auch den Vorteil, dass aus dem Gießprozess in der Gießmaschine 20 stammende, vom gegossenen Metallstrang 2 mitgeführte Wärme, insbesondere ein heißer Kern des Metallstrangs 2, ohne wesentliche Verluste bis zur ersten Walzgerüstgruppe 40 mitgenommen und dort beim Walzprozess genutzt werden kann. Der Produktionsprozess mit der Gießwalzanlage 10 kann dadurch besonders effizient, insbesondere energiesparend und damit nachhaltig, gestaltet werden. Bei entsprechender Fahrweise der Gießwalzanlage 10 ist somit zum Beispiel die Produktion eines 2 mm dünnen Warmbands mit einem Gesamtenergieverbrauch von weniger als 100 kWh pro Tonne Warmband möglich.

Eine derart kurze Transportstrecke T lässt sich beispielsweise realisieren, indem die Ausführvorrichtung 70 im Wesentlichen die Maximallänge einer dünn gegossenen Bramme 4 aufweist, wie sie zur Produktion eines noch zu einem Bund üblicher Größe aufhaspelbaren Endprodukts notwendig ist. Derartige Maximallängen liegen, zum Beispiel bei der Produktion von Endprodukten aus Brammen 4 mit einem maximalen spezifischen Gewicht von 25 kg/mm und einer Gießdicke von 120 mm, bei etwa 25 - 30 m. Entsprechend ist die Ausführvorrichtung 70 bevorzugt maximal 30 m, weiter bevorzugt maximal 25 m, insbesondere maximal 20 m, lang. Die Ausführvorrichtung 70 bildet damit vorzugsweise den Großteil, d. h. mehr als die Hälfte, der Transportstrecke T.

Zusätzlich ist es zum Verkürzen der Transportstrecke T zweckmäßig, wenn die erste Heizvorrichtung 80 als elektrische Heizvorrichtung, zum Beispiel als Induktionsofen, ausgebildet ist. Die erste Heizvorrichtung 80 kann dadurch eine Länge von zum Beispiel maximal 4 m aufweisen und entsprechend nur einen Bruchteil der Transportstrecke T ausmachen. Zum Beispiel kann die erste Heizvorrichtung 80 wenigstens ein, vorzugsweise drei bis sechs Längsfeldmodule und mindestens einen, vorzugsweise ein bis zwei, Kantenwärmer aufweisen. Grundsätzlich sind aber auch andere Kombinationen aus Längsfeldmodulen, Querfeldmodulen, Kantenwärmern und/oder Strahlungsheizelementen denkbar. Zweckmäßigerweise kann die erste Heizvorrichtung 80 mittels einer entsprechend vorausschauenden Steuerung eine konstante Anstichtemperatur des Metallstrangs 2 bzw. der Brammen 4 für die erste Walzgerüstgruppe 40 oder zumindest eine konstante Temperatur an einer anderen Stelle der Gießwalzanlage 10 in Transportrichtung R hinter der ersten Walzgerüstgruppe 40, zum Beispiel eine konstante Ziel- bzw. Endwalztemperatur, auch bei sich ändernden Massenflüssen einstellen.

Um zusätzlich den Wärmeverlust auf der Transportstrecke T zu verringern, ist im Bereich der Ausführvorrichtung 70 eine klappbare Isolierabdeckung 72 vorgesehen. Damit kann ein Großteil der Transportstrecke T abgedeckt werden, wenn keine Brammen 4 aus der Transportstrecke T ausgeführt werden müssen.

Im Hinblick auf eine kurze Gesamttransportstrecke L ist es auch zweckmäßig, wenn die zweite Heizvorrichtung 110 als elektrische Heizvorrichtung ausgebildet ist. Die zweite Heizvorrichtung 110 kann insbesondere als Induktionsofen aus beispielsweise wenigstens zwei, vorzugsweise sechs, Querfeldmodulen ausgebildet sein. Insbesondere bei großen Banddicken kann aber auch der Einsatz von Längsfeldmodulen vorteilhaft sein. Die in Form der zweiten Heizvorrichtung 110 installierte Heizleistung an dieser Position, d. h. zwischen der ersten und zweiten Walzgerüstgruppe 40, 50, kann signifikant geringer ausfallen als bei reinen ESP-Anlagen. Dies ist darin begründet, dass bei Gießstart und/oder Gießende und somit anfänglich langsamen Gießgeschwindigkeiten die ersten bzw. letzten Bänder jeweils im Batch-Verfahren produziert werden können, wobei die Brammen 4 unabhängig von der Gießgeschwindigkeit im Bereich der Transportstrecke T auf hohe Anstichgeschwindigkeiten für die erste Walzgerüstgruppe 40 beschleunigt werden und damit auch den übrigen Teil der Gießwalzanlage 10 weiter mit hoher Geschwindigkeit (und entsprechend geringem Wärmeverlust) durchlaufen können.

Die Kühlvorrichtung 120 kann genutzt werden, um die Endwalztemperatur zum Walzen in der zweiten Walzgerüstgruppe 50 bei Bedarf gezielt zu senken.

FIG 2 zeigt ein Beispiel eines Verfahrens 200 zur Endlosbandproduktion, zum Beispiel mit der in FIG 1 gezeigten Gießwalzanlage 10. In einem Verfahrensschritt S1 wird mittels der Gießmaschine 20 aus verflüssigtem Metall der Metallstrang 2 gegossen, insbesondere zu einem Metallstrang 2 mit einer Dicke zwischen 90 mm und 210 mm, vorzugsweise zwischen 120 mm und 170 mm und/oder einer Breite zwischen 80 mm und 2600 mm, vorzugsweise zwischen 900 mm und 2100 mm. Der Massenfluss kann dabei bis 6 t pro Minute und Meter Breite betragen. Zweckmäßigerweise werden mit der Gießmaschine 20 dabei Gießgeschwindigkeiten von 3,5 m/min bis 6 m/min erreicht.

In einem optionalen Verfahrensschritt S2 wird der gegossene Metallstrang 2 mittels der Flämmvorrichtung 160 geflämmt, um eine besonders hohe Oberflächenreinheit herzustellen. Wie das Gießen des Metallstrangs 2 kann das Flämmen im Wesentlichen kontinuierlich erfolgen.

In einem weiteren Verfahrensschritt S3 wird der gegossene Metallstrang 2 mittels der ersten Entzunderungsvorrichtung 90 entzundert. Vor Eintritt in die erste Walzgerüstgruppe 40 kann der entzunderte Metallstrang 2 optional mittels einer in FIG 1 nicht gezeigten, unmittelbar vor der ersten Walzgerüstgruppe 40 angeordneten Strauchvorrichtung gestaucht werden. Die Breitenabnahme pro Seite kann dabei bis zu 100 mm, zumindest jedoch bis zu 50 mm betragen. Beispielsweise kann eine Breitenabnahme zwischen 10 mm und 100 mm, vorzugsweise zwischen 20 mm und 50 mm, erreicht werden. Eine solche Stauchung kann insbesondere bei der Umstellung der Gießbreite sinnvoll sein.

In einem weiteren Verfahrensschritt S4 wird der entzunderte und gegebenenfalls auch gestauchte Metallstrang 2 mittels der ersten Walzgerüstgruppe 40 zu einem Zwischenband gewalzt. Die erste Walzgerüstgruppe 40 kann den Metallstrang 2 beispielsweise auf eine Zwischenbanddicke von 6 mm bis 30 mm, vorzugsweise von 8 mm bis 25 mm, walzen.

In einem optionalen Verfahrensschritt S5 wird das Zwischenband mittels der zweiten Heizvorrichtung 110 erwärmt, um eine vorgegebene Endwalztemperatur einzustellen. Das Erwärmen des Zwischenbands kann insbesondere notwendig sein, wenn verhältnismäßig dicke Endlosbänder mit zum Beispiel 10 mm bis 12,7 mm Dicke produziert werden sollen, da in diesem Fall die Gießgeschwindigkeit - und damit auch die Transportgeschwindigkeit des Metallstrangs 2 - geringer ist, zum Beispiel lediglich 4 m/min.

Grundsätzlich lässt sich die Endwalztemperatur auch weiter oder alternativ dazu erhöhen, indem eines der Gerüste 42 in der ersten Walzgerüstgruppe 40 geöffnet wird.

Alternativ wird das Zwischenband im Verfahrensschritt S5 mittels der Kühlvorrichtung 120 abgekühlt, um die vorgegebene Endwalztemperatur einzustellen. Das Abkühlen des Zwischenbandes kann insbesondere notwendig sein, wenn verhältnismäßig dünne Endlosbänder mit zum Beispiel 0,6 mm bis 2 mm Dicke produziert werden, da in diesem Fall die Gießgeschwindigkeit sehr hoch ist, zum Beispiel 6 m/min, und die Zwischenbandtemperatur bis zum Erreichen der zweiten Walzgerüstgruppe 50 daher entsprechend wenig sinkt. Daneben kann eine Zwischenkühlung mittels der Kühlvorrichtung 120 vorteilhaft bei der Herstellung thermomechanisch gewalzter Güten, wie z. B. API Röhrengüten, im Batchbetrieb erfolgen.

In einem weiteren Verfahrensschritt S6 wird das Zwischenband mittels der zweiten Entzunderungsvorrichtung 130 entzundert und in einem Verfahrensschritt S7 mittels der zweiten Walzgerüstgruppe 50 zu einem Warmband gewalzt. Die zweite Walzgerüstgruppe 50 kann das Zwischenband beispielsweise auf ein Warmband mit einer Dicke von 0,6 mm bis 12,7 mm, vorzugsweise 0,8 mm bis 12,7 mm, walzen.

Mittels der Kühlstrecke 140 wird das Warmband anschließend in einem weiteren Verfahrensschritt S8 abgekühlt. Dabei kann das die Warmbandoberfläche beispielsweise auch mittels der Schnellkühleinheit 142 abgekühlt werden, um auch bei dicken Bändern die geeignete Mikrostruktur bis ins Bandinnere hinein einstellen zu können.

Anschließend wird das gekühlte Warmband mittels einer der Haspeln 60, 62 in einem Verfahrensschritt S9 aufgehaspelt. Wenn der so entstehende Bund beispielsweise ein vorgegebenes Gewicht erreicht hat, wird das Band mittels der dritten Trennvorrichtung 150, zum Beispiel einer fliegenden Schere, in einem Verfahrensschritt S10 getrennt und mittels einer anderen Haspel 60, 62 weiter aufgehaspelt.

Sollte es im Endlosbetrieb der Gießwalzanlage 10 zu einer Störung zum Beispiel im Bereich der zweiten Walzgerüstgruppe 50, der Kühlstecke 140 oder der Haspeln 60, 62 kommen, kann nach dem Verfahrensschritt S2 der Metallstrang 2 mittels der ersten Trennvorrichtung 30 getrennt und das Zwischenband gleichzeitig mittels der zweiten Trennvorrichtung 100 getrennt werden. Der sich zu diesem Zeitpunkt zwischen der ersten Trennvorrichtung 30 und der zweiten Trennvorrichtung 100 befindliche Strang- bzw. Bandabschnitt wird dann sukzessive mittels der zweiten Trennvorrichtung 100 in kurze Bandstücke geschnitten. Diese Bandstücke können unmittelbar hinter der zweiten Trennvorrichtung 100 aus der Anlage ausgeführt oder in Schrottkübel gehäckselt werden. So lässt sich die erste Ausführvorrichtung 70 frei machen. Mittels der ersten Trennvorrichtung 30 kann der nachproduzierte Metallstrang 2 in Brammen 4 geschnitten werden, die dann unmittelbar danach mittels der Ausführvorrichtung 70 aus der Transportstrecke T ausgeführt werden.

FIG 3 zeigt ein Beispiel eines Verfahrens 300 zur Batchbandproduktion, zum Beispiel mit der in FIG 1 gezeigten Gießwalzanlage 10. In einem Verfahrensschritt Z1 wird mittels der Gießmaschine 20 aus verflüssigtem Metall der Metallstrang 2 gegossen, insbesondere zu einem Metallstrang 2 mit einer Dicke zwischen 90 mm und 230 mm, vorzugsweise zwischen 120 mm und 170 mm und/oder einer Breite zwischen 80 mm und 2600 mm, vorzugsweise zwischen 900 mm und 2100 mm. Der Massenfluss kann dabei bis 3,5 t/min und Meter Breite betragen. Zweckmäßigerweise werden mit der Gießmaschine 20 dabei Gießgeschwindigkeiten von 1,5 m/min bis 6 m/min erreicht.

Das spezifische Gewicht der Bramme kann dabei bis zu 25 kg/mm, vorzugsweise bis zu 21 kg/mm, betragen.

In einem optionalen Verfahrensschritt Z2 wird der gegossene Metallstrang 2 mittels der Flämmvorrichtung 160 einer auch als Flämmen bezeichneten Oberflächenbehandlung unterzogen, bei der eine Oberflächenschicht vom Metallstrang (2) entfernt wird. Dadurch kann eine besonders hohe Oberflächenreinheit hergestellt werden. Wie das Gießen des Metallstrangs 2 kann das Flämmen im Wesentlichen kontinuierlich erfolgen.

Alternativ ist es auch möglich, den Verfahrensschritt Z2 mit einer hinter der ersten Trennvorrichtung 30 angeordneten Flämmvorrichtung 160 erst dann auszuführen, nachdem eine Bramme 4 vom Metallstrang 2 abgetrennt wurde. Dadurch kann bei einer höheren Transportgeschwindigkeit geflämmt werden, was die Dicke der entfernten Schicht reduziert.

In einem weiteren Verfahrensschritt Z3 wird von dem geflämmten Metallstrang 2 mittels der ersten Trennvorrichtung 30 eine Bramme 4 abgetrennt. Die Länge der Bramme 4 beträgt dabei, abhängig von der gewünschten Endproduktdicke und/oder dem gewünschten spezifischen Gewicht des Endprodukts, zwischen 10 m und 30 m, vorzugsweise zwischen 15 m und 25 m.

Die Bramme 4 wird unmittelbar nach dem Abtrennen vom Metallstrang 2 beschleunigt. In einem weiteren Verfahrensschritt Z4 wird die Bramme 4 mittels der ersten Heizvorrichtung 80 aufgeheizt. Da der Brammenkopf aufgrund der Beschleunigung nach dem Abtrennen vom Metallstrang 2 kühler ist als der Brammenfuß, wird die Heizleistung der Heizvorrichtung 80 während des Passierens der Bramme 4 vorzugsweise, insbesondere kontinuierlich, reduziert. Dadurch kann eine über die gesamte Länge der Bramme 4 konstante Anstichtemperatur für den Anstich in der ersten Walzgerüstgruppe 40 - und infolgedessen auch eine konstante Endwalztemperatur beim Austritt aus der zweiten Walzgerüstgruppe 50 - erreicht werden.

Der Verfahrensschritt Z4 ist optional. Alternativ zum Verfahrensschritt Z4 kann die Bramme 4 nach dem Abtrennen vom Metallstrang 2 auch so stark beschleunigt werden, dass der Brammenkopf die erste Walzgerüstgruppe 40 erreicht, bevor seine Temperatur unter die vorgegebene Anstichtemperatur für die erste Walzgerüstgruppe 40 gefallen ist. Die Temperaturhomogenität über die gesamte Brammenlänge kann in diesem Fall dann im weiter unten beschriebenen Verfahrensschritt Z6 hergestellt werden.

In einem weiteren Verfahrensschritt Z5 wird die Bramme 4 mittels der ersten Entzunderungsvorrichtung 90 entzundert. Vor Eintritt in die erste Walzgerüstgruppe 40 kann die entzunderte Bramme 4 optional mittels einer in FIG 1 nicht gezeigten, unmittelbar vor der ersten Walzgerüstgruppe 40 angeordneten Strauchvorrichtung gestaucht werden. Die Breitenabnahme pro Seite kann dabei bis zu 100 mm, zumindest jedoch bis zu 50 mm betragen. Beispielsweise kann eine Breitenabnahme zwischen 10 mm und 100 mm, vorzugsweise zwischen 20 mm und 50 mm, erreicht werden.

In einem weiteren Verfahrensschritt Z6 wird die entzunderte und gegebenenfalls auch gestauchte Bramme 4 mittels der ersten Walzgerüstgruppe 40 zu einem Zwischenband gewalzt. Die erste Walzgerüstgruppe 40 kann die Bramme 4 beispielsweise auf eine Zwischenstückdicke von 20 mm bis 80 mm, vorzugsweise von 25 mm bis 75 mm, walzen.

Falls die Temperatur der Bramme 4 im optionalen Verfahrensschritt Z4 noch nicht oder nicht ausreichend homogenisiert wurde, kann die Walzgeschwindigkeit in der ersten Walzgerüstgruppe 40 beim Walzen der Bramme 4 zum Zwischenband, insbesondere kontinuierlich, reduziert werden. Diese Fahrweise der Gießwalzanlage 10 ist besonders energiesparend, wenn überhaupt keine oder zumindest nur eine geringe Heizleistung zum Betrieb der ersten Heizvorrichtung 80 aufgewendet wird.

In einem optionalen Verfahrensschritt Z7 wird das Zwischenband mittels der zweiten Trennvorrichtung 100 geschöpft, um unerwünschte Deformationen am Kopf und/oder Fuß des Endprodukts zu vermeiden. Das Schopfen mittels der zweiten Trennvorrichtung 100 kann daher insbesondere sinnvoll sein, wenn die Bramme 4 vor der ersten Walzgerüstgruppe 40 gestaucht wurde.

In einem weiteren optionalen Verfahrensschritt Z8 wird das Zwischenband mittels der zweiten Heizvorrichtung 110 erwärmt, um eine vorgegebene Endwalztemperatur einzustellen. Das Erwärmen des Zwischenbands kann insbesondere notwendig sein, wenn verhältnismäßig dicke Bänder mit zum Beispiel 20 mm bis 32 mm Dicke produziert werden, da in diesem Fall die Gießgeschwindigkeit - und damit auch die Transportgeschwindigkeit der Brammen 2 und des Zwischenbands - geringer ist, zum Beispiel lediglich 1,2 m/min.

Grundsätzlich lässt sich die Endwalztemperatur auch erhöhen, indem eines der Gerüste 42 in der ersten Walzgerüstgruppe 40 geöffnet wird.

Alternativ wird das Zwischenband im Verfahrensschritt Z8 mittels der Kühlvorrichtung 120 abgekühlt, um die vorgegebene Endwalztemperatur einzustellen. Das Abkühlen des Zwischenbands kann insbesondere notwendig sein, wenn verhältnismäßig dünne Bänder mit zum Beispiel 1,2 mm bis 5 mm Dicke produziert werden sollen, da in diesem Fall die Gießgeschwindigkeit sehr hoch ist, zum Beispiel 6 m/min.

In einem weiteren Verfahrensschritt Z9 wird das Zwischenband mittels der zweiten Entzunderungsvorrichtung 130 entzundert und in einem Verfahrensschritt Z10 mittels der zweiten Walzgerüstgruppe 50 zum Warmband gewalzt. Die zweite Walzgerüstgruppe 50 kann das Zwischenband beispielsweise auf eine Dicke von 1,2 mm bis 32 mm, vorzugsweise 1,5 mm bis 25,4 mm, walzen.

Mittels der Kühlstrecke 140 wird das Band anschließend in einem weiteren Verfahrensschritt Z11 abgekühlt.

Anschließend wird das gekühlte Band in einem weiteren Verfahrensschritt Z12 mittels einer der beiden Haspeln 60, 62 aufgehaspelt. Wenn das gesamte, aus einer Bramme 4 gefertigte Band aufgehaspelt wurde, kann das folgende Band, d. h. aus einer anderen Bramme 4 gefertigte Band, mit einer anderen Haspel 60, 62 aufgehaspelt werden.

Sollte es im Batchbetrieb der Gießwalzanlage 10 zu einer Störung zum Beispiel im Bereich der zweiten Walzgerüstgruppe 50, der Kühlstecke 140 oder der Haspeln 60, 62 kommen, kann unmittelbar nach dem Verfahrensschritt Z3 die Bramme 4 mittels der ersten Ausführvorrichtung 70 aus der Transportstrecke T ausgeführt werden.

Im Batchbetrieb der Gießwalzanlage 10 kann auch auf einfache Weise eine Probenentnahme, zum Beispiel zur Sicherung einer Endproduktqualität, entnommen werden. Dazu wird nach dem Trennen des Metallstrangs 2 im Verfahrensschritt Z3 erneut mittels der ersten Trennvorrichtung 30 ein Strangstück vom Metallstrang 2 abgetrennt. Die erste Trennvorrichtung 30 trennt in diesem Fall also zweimal kurz hintereinander. Das so erzeugte kurze Strangstück kann dann direkt mittels der Ausführvorrichtung 70 aus der Transportstrecke T ausgeführt und geprüft werden.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 2: Metallstrang
- 4: Bramme
- 10: Gießwalzanlage
- 20: Gießmaschine
- 22: Gießbogen
- 24: Gießpfanne
- 30: erste Trennvorrichtung
- 40: erste Walzgerüstgruppe
- 42: Walzgerüst
- 50: zweite Walzgerüstgruppe
- 52: Walzgerüst
- 60: Haspel
- 62: Haspel
- 70: Ausführvorrichtung
- 72: Isolierabdeckung
- 80: erste Heizvorrichtung
- 90: erste Entzunderungsvorrichtung
- 100: zweite Trennvorrichtung
- 110: zweite Heizvorrichtung
- 120: Kühlvorrichtung
- 130: zweite Entzunderungsvorrichtung
- 140: Kühlstrecke
- 142: Schnellkühleinheit
- 144: Laminarkühleinheit
- 150: Dritte Trennvorrichtung
- 160: Flämmvorrichtung

- 200: Verfahren zur Endlosbandproduktion
- S1: Gießen
- S2: Oberflächenbehandlung (Flämmen)
- S3: erstes Entzundern
- S4: erstes Walzen
- S5: Temperieren
- S6: zweites Entzundern
- S7: zweites Walzen
- S8: Abkühlen
- S9: Aufhaspeln
- S10: Trennen
- 300: Verfahren zur Batchbandproduktion
- Z1: Gießen
- Z2: Flämmen
- Z3: Trennen
- Z4: Aufheizen
- Z5: erstes Entzundern
- Z6: erstes Walzen
- Z7: Schopfen
- Z8: Temperieren
- Z9: zweites Entzundern
- Z10: zweites Walzen
- Z11: Abkühlen
- Z12: Aufhaspeln

- T: Transportstrecke
- R: Transportrichtung
- L: Gesamttransportstrecke

## Patentansprüche

1. Gießwalzanlage (10), die Befähigt ist sowohl zur Endlosbandproduktion als auch zur Batchbandproduktion, mit einer Gießmaschine (20) zum kontinuierlichen Gießen eines Metallstrangs (2), einer in Transportrichtung (R) hinter der Gießmaschine (20) angeordneten ersten Trennvorrichtung (30) zum Trennen des Metallstrangs (2) und einer in Transportrichtung (R) hinter der ersten Trennvorrichtung (30) angeordneten ersten Walzgerüstgruppe (40) zum Walzen des Metallstrangs (2) oder davon abgetrennter Brammen (4), wobei die Transportstrecke (T) zwischen der ersten Trennvorrichtung (30) und der ersten Walzgerüstgruppe (40) 50 m oder weniger beträgt.

2. Gießwalzanlage (10) nach Anspruch 1, wobei die Transportstrecke (T) zwischen der ersten Trennvorrichtung (30) und der ersten Walzgerüstgruppe (40) 30 m oder weniger beträgt.

3. Gießwalzanlage (10) nach Anspruch 1 oder 2, wobei die Transportstrecke (T) zwischen der ersten Trennvorrichtung (30) und der ersten Walzgerüstgruppe (40) tunnelofenfrei und dämmstreckenfrei ist.

4. Gießwalzanlage (10) nach einem der vorangehenden Ansprüche mit einer zwischen der ersten Trennvorrichtung (30) und der ersten Walzgerüstgruppe (40) angeordneten Ausführvorrichtung (70) zum Ausführen von mittels der ersten Trennvorrichtung (30) vom gegossenen Metallstrang (2) abgetrennten Brammen (4) oder Strangstücken aus der Transportstrecke (T).

5. Gießwalzanlage (10) nach einem der vorangehenden Ansprüche mit einer zwischen der ersten Trennvorrichtung (30) und der ersten Walzgerüstgruppe (40) angeordneten ersten elektrischen Heizvorrichtung (80), wobei die erste Heizvorrichtung (80) maximal sechs Längsfeldmodule und maximal zwei Kantenwärmer aufweist.

6. Gießwalzanlage (10) nach einem der vorangehenden Ansprüche mit einer Flämmvorrichtung (160), die zwischen der Gießmaschine (20) und der ersten Trennvorrichtung (30) oder zwischen der ersten Trennvorrichtung (30) und der ersten Walzgerüstgruppe (40) angeordnet ist.

7. Gießwalzanlage (10) nach einem der vorangehenden Ansprüche, mit einer in Transportrichtung (R) hinter der ersten Walzgerüstgruppe (40) angeordneten zweiten Walzgerüstgruppe (50) und zwei in Transportrichtung (R) hinter der zweiten Walzgerüstgruppe (50) angeordneten Haspeln (60, 62), wobei zwischen der ersten Walzgerüstgruppe (40) und der zweiten Walzgerüstgruppe (50) eine zweite Trennvorrichtung (100) und eine zweite elektrische Heizvorrichtung (110) angeordnet sind und zwischen der zweiten Walzgerüstgruppe (50) und den zwei Haspeln (60, 62) eine Kühlstrecke (140) und eine dritte Trennvorrichtung (150) angeordnet sind, wobei die Gesamttransportstrecke (L) zwischen der ersten Trennvorrichtung (30) und der in Transportrichtung (R) vorderen der beiden Haspeln (60, 62) höchstens 280 m, vorzugsweise höchstens 230 m, beträgt.

8. Verfahren (200) zur Endlosbandproduktion mit einer Gießwalzanlage (10), die aufweist:
- eine Gießmaschine (20) zum kontinuierlichen Gießen (S1) eines Metallstrangs (2);
- eine in Transportrichtung (R) hinter der Gießmaschine (20) angeordnete erste Trennvorrichtung (30) zum Trennen des Metallstrangs (2);
- eine in Transportrichtung (R) hinter der ersten Trennvorrichtung (30) angeordnete erste Walzgerüstgruppe (40) zum Walzen (S4) des Metallstrangs (2) oder davon abgetrennter Brammen (4), wobei die Transportstrecke (T) zwischen der ersten Trennvorrichtung (30) und der ersten Walzgerüstgruppe (40) 50 m oder weniger beträgt;
- eine in Transportrichtung (R) hinter der ersten Walzgerüstgruppe (40) angeordnete zweite Walzgerüstgruppe (50); und
- zwei in Transportrichtung (R) hinter der zweiten Walzgerüstgruppe (50) angeordnete Haspeln (60, 62), wobei zwischen der zweiten Walzgerüstgruppe (50) und den zwei Haspeln (60, 62) eine dritte Trennvorrichtung (150) angeordnet ist,
wobei der Metallstrang (2) mittels der ersten Walzgerüstgruppe (40) zu einem Zwischenband und das Zwischenband mittels der zweiten Walzgerüstgruppe (50) zu einem Warmband gewalzt wird (S4, S7) und das Warmband mittels einer der beiden Haspeln (60, 62) aufgehaspelt (S9) und mittels der dritten Trennvorrichtung (150) getrennt (S10) wird.

9. Verfahren (200) nach Anspruch 8, wobei bei einer Betriebsstörung im Bereich der zweiten Walzgerüstgruppe (50) oder in Transportrichtung (R) dahinter
- gleichzeitig der Metallstrang (2) mittels der ersten Trennvorrichtung (30) und das Zwischenband mittels der zweiten Trennvorrichtung (100) getrennt wird und
- anschließend mittels der zweiten Trennvorrichtung (100) zumindest solange Bandstücke von dem Zwischenband abgetrennt und unmittelbar in Transportrichtung (R) hinter der zweiten Trennvorrichtung (100) aus der Gießwalzanlage (10) herausgeführt werden, bis eine mittels der ersten Trennvorrichtung (30) vom gegossenen Metallstrang (2) abgetrennte Bramme (4) von einer zwischen der ersten Trennvorrichtung (30) und der ersten Walzgerüstgruppe (40) angeordneten Ausführvorrichtung (70) aus der Transportstrecke (T) ausgeführt werden kann.

10. Verfahren (200) nach Anspruch 8 oder 9, wobei der Metallstrang (2) in der ersten Walzgerüstgruppe (40) zum Zwischenband gewalzt wird, ohne dass der Metallstrang (2) im Bereich der Transportstrecke (T) aufgeheizt wird.

11. Verfahren (300) zur Batchbandproduktion mit einer Gießwalzanlage (10), die aufweist:
- eine Gießmaschine (20) zum kontinuierlichen Gießen (Z1) eines Metallstrangs (2),
- eine in Transportrichtung (R) hinter der Gießmaschine (20) angeordnete erste Trennvorrichtung (30) zum Trennen (Z3) des Metallstrangs (2);
- eine in Transportrichtung (R) hinter der ersten Trennvorrichtung (30) angeordnete erste Walzgerüstgruppe (40) zum Walzen (Z6) des Metallstrangs (2) oder davon abgetrennter Brammen (4), wobei die Transportstrecke (T) zwischen der ersten Trennvorrichtung (30) und der ersten Walzgerüstgruppe (40) 50 m oder weniger beträgt;
- eine in Transportrichtung (R) hinter der ersten Walzgerüstgruppe (40) angeordnete zweite Walzgerüstgruppe (50); und
- wenigstens zwei in Transportrichtung (R) hinter der zweiten Walzgerüstgruppe (50) angeordnete Haspeln (60, 62), wobei zwischen der zweiten Walzgerüstgruppe (50) und den Haspeln (60, 62) eine dritte Trennvorrichtung (150) angeordnet ist;
wobei eine Bramme (4) mittels der ersten Trennvorrichtung (30) von dem Metallstrang (2) abgetrennt (Z3) und auf eine Anstichgeschwindigkeit für die erste Walzgerüstgruppe (40) beschleunigt wird und die Bramme (4) in der ersten Walzgerüstgruppe (40) zu einem Zwischenband und in der zweiten Walzgerüstgruppe (50) zu einem Warmband gewalzt wird (Z6, Z10), welches mittels einer der Haspeln (60, 62) aufgehaspelt wird (Z12).

12. Verfahren (300) nach Anspruch 11, wobei die Bramme (4) mittels einer zwischen der ersten Trennvorrichtung (30) und der ersten Walzgerüstgruppe (40) angeordneten ersten elektrischen Heizvorrichtung (80) auf eine vorgegebene Anstichtemperatur für die erste Walzgerüstgruppe (40) aufgeheizt wird (Z4), indem eine zum Aufheizen der Bramme (4) eingesetzte elektrische Heizleistung reduziert wird, während die Bramme (4) die erste Heizvorrichtung (80) passiert.

13. Verfahren (300) nach Anspruch 11, wobei
- die Bramme (4) in der ersten Walzgerüstgruppe (40) gewalzt wird (Z6), ohne dass die Bramme (4) zuvor im Bereich der Transportstrecke (T) aufgeheizt wird, und
- eine Walzgeschwindigkeit in der ersten Walzgerüstgruppe (40) reduziert wird, während die Bramme (4) die erste Walzgerüstgruppe (40) passiert.

14. Verfahren (300) nach einem der Ansprüche 11 bis 13, wobei eine Oberflächenschicht des gegossenen Metallstrangs (2) oder der davon abgetrennten Bramme (4) bei einer Oberflächenbehandlung (Z2) durch eine in Transportrichtung (R) vor der ersten Walzgerüstgruppe (40) angeordneten Flämmvorrichtung (160) entfernt wird.

15. Verfahren (300) nach Anspruch 14, wobei die Oberflächenbehandlung (Z2) durch die Flämmvorrichtung (160) im Bereich der Transportstrecke (T), insbesondere unmittelbar vor der ersten Heizvorrichtung, bei der Walzgeschwindigkeit in der ersten Walzgerüstgruppe (40) erfolgt.
